# EUROPÄISCHE PATENTSCHRIFT

(11) **EP 2 845 215 B1**
(45) Veröffentlichungstag und Bekanntmachung des Hinweises auf die Patenterteilung: **03.08.2016**
(21) Anmeldenummer: 12732576.9
(22) Anmeldetag: 19.06.2012
(51) Int. Cl.: H01H 47/22, H01F 7/18, H01H 47/04, H01H 47/00

(54) **ELEKTROMAGNETISCHES RELAIS MIT VERKÜRZTER SCHALTDAUER**
ELECTROMAGNETIC RELAY WITH SHORTER SWITCHING TIME
RELAIS ÉLECTROMAGNÉTIQUE AVEC UN TEMPS DE COMMUTATION RÉDUIT

(43) Veröffentlichungstag der Anmeldung: 11.03.2015
(73) Patentinhaber: Siemens Aktiengesellschaft, 80333 München (DE)
(72) Erfinder: CLARKE, Kevin, 13187 Berlin (DE); KRUSS, Martin, 14199 Berlin (DE)
(86) Internationale Anmeldenummer: PCT/EP2012/061648
(87) Internationale Veröffentlichungsnummer: WO 2013/189517

(56) Entgegenhaltungen:
- EP-A2- 0 200 099
- EP-A2- 1 089 308
- DE-A1- 10 003 531
- DE-A1-102005 042 110
- JP-A- 8 279 414
- US-A- 5 631 801

## Beschreibung

Die Erfindung betrifft eine Schaltanordnung mit einem elektromagnetischen Relais, das eine Relaisspule und Schaltkontakte aufweist, mit einer mit der Relaisspule verbundenen Spannungsquelle und mit einer Ansteuerschaltung, die zur Ansteuerung der Relaisspule mittels einer durch die Spannungsquelle bereitgestellten Spannung eingerichtet ist.

In elektrischen Geräten werden zur Durchführung von gesteuerten Schalthandlungen häufig elektromagnetische Relais eingesetzt. Elektromagnetische Relais bestehen üblicherweise aus einer Relaisspule und zumindest einem Paar elektrischer Schaltkontakte. Wird die Relaisspule von einem elektrischen Strom durchflossen, so wird um die Relaisspule ein Magnetfeld erzeugt, wodurch - bei sogenannten selbstöffnenden Relais - ein Schließen der Relaiskontakte bewirkt wird, so dass ein Stromfluss über die Relaiskontakte möglich ist. Wird der durch die Relaisspule fließende Strom wieder unterbrochen, so wird der bewegliche Teil der Relaiskontakte, beispielsweise mittels einer Federeinrichtung, in seine Ausgangslage zurückbewegt, was ein Öffnen der Relaiskontakte bewirkt und den Stromfluss über diese unterbricht. Bei selbstschließenden Relais sind die Kontakte im stromlosen Zustand der Relaisspule geschlossen und im stromdurchflossenen Zustand geöffnet.

Elektromagnetische Relais werden üblicherweise dort eingesetzt, wo mittels eines vergleichsweise geringen Steuerstromes aus einem Ansteuerstromkreis ein vergleichsweise größerer Strom in einem Schaltstromkreis ein- oder ausgeschaltet werden soll, und/oder dort, wo zwischen dem Ansteuerstromkreis und dem Schaltstromkreis eine galvanische Trennung erreicht werden soll. Das elektromagnetische Relais bildet in diesem Fall die galvanische Entkopplung des Ansteuerstromkreises und des Schaltstromkreises.

Elektromagnetische Relais werden beispielsweise in elektrischen Schutzgeräten zur Überwachung elektrischer Energieversorgungsnetze eingesetzt, um im Falle eines Fehlers (z.B. eines Kurzschlusses) in dem elektrischen Energieversorgungsnetz durch Schließen der Relaiskontakte eines sogenannten "Kommandorelais" eine Auslösung eines elektrischen Leistungsschalters zu veranlassen und so den Fehlerstrom zu unterbrechen. Eine weitere Verwendungsmöglichkeit elektromagnetischer Relais in Schutzgeräten ist bei sogenannten Binärausgängen gegeben, wo durch Ein- bzw. Ausschalten von Relais binäre Kommunikationssignale mit hohem Signalpegel (binäre "1") oder niedrigem Signalpegel (binäre "0") erzeugt werden können.

Bei einigen Anwendungsfällen wird an ein elektromagnetisches Relais die Anforderung gestellt, dass es im Falle eines Stromflusses durch die Relaisspule eine möglichst kurze Ansprechzeit aufweist, also sehr schnell eine Schalthandlung der Schaltkontakte des Relais ausgelöst wird. Neben einer möglichst kurzen Einschaltzeit kann auch ein schnelles Ausschalten von Bedeutung sein. Diese Anforderungen werden beispielsweise an solche Relais gestellt, die für Binärausgänge von elektrischen Schutz- oder Steuergeräten eingesetzt werden, weil solche Binärausgänge zur Übermittlung von Informationen an andere Geräte, z.B. weitere Schutz- oder Steuergeräte, eingesetzt werden und die Signallaufzeit hierbei möglichst kurz gehalten werden soll. Daher muss die Zeitdauer von der Ansteuerung eines elektromagnetischen Relais bis zum endgültigen Schließen seiner Schaltkontakte möglichst kurz sein. Typische Einschalt- und Ausschaltzeiten von elektromagnetischen Relais liegen bisher zwischen etwa 5 und 15 Millisekunden. Bisher musste zur Realisierung einer kurzen Schaltzeit von z.B. 7 bis 8 Millisekunden auf vergleichsweise teure Relais mit hochwertigen Bauteilen zurückgegriffen werden.

Zur Realisierung eines elektromagnetischen Relais mit einer möglichst kurzen Ansprechzeit ist es außerdem beispielsweise aus der deutschen Offenlegungsschrift DE 102 03 682 A1 bekannt, parallel zu den Schaltkontakten des elektromagnetischen Relais einen Halbleiterschalter einzusetzen, der aufgrund des Fehlens mechanisch bewegter Teile eine sehr schnelle Ansprechzeit aufweist und bis zum endgültigen Schließen der Schaltkontakte des elektromagnetischen Relais die Herstellung eines Stromflusses gewährleisten kann. Ein solcher Halbleiterschalter muss in diesem Fall dazu ausgebildet sein, einen vergleichsweise hohen Strom führen zu können, da der gesamte Strom des Schaltstromkreises bis zum Schließen der Schaltkontakte des Relais über den Halbleiterschalter fließen muss.

Ferner offenbart DE 100 03 531 A1 eine Schaltanordnung zum Schalten einer induktiven Last mit bewegbaren Teilen, mit einer induktiven Last (2), die eine Spule aufweist, mit einer mit der Spule verbundenen Spannungsquelle und mit einer Ansteuerschaltung (3, 4), die zur Ansteuerung der Spule mittels einer durch die Spannungsquelle bereitgestellten Spannung eingerichtet ist; wobei die Ansteuerschaltung (3, 4) dazu eingerichtet ist, zum Einschalten der induktiven Last (2) eine überhöhte Einschaltspannung (Um) an die Spule anzulegen, wobei die Einschaltspannung größer ist als die Nennspannung (Un) der induktiven Last ist; wobei die Ansteuerschaltung (3, 4) dazu eingerichtet ist, während des Einschaltvorgangs der induktiven Last anstelle der Einschaltspannung eine von der Spannungsquelle bereitgestellte, im Vergleich zur Einschaltspannung (Um) geringere Normalspannung (Uh) an die Spule anzulegen, wobei zur Bestimmung eines Umschaltzeitpunktes, zu dem die Umschaltung auf die Normalspannung erfolgt, ein durch die Spule fließender Spulenstrom herangezogen wird; wobei im Strompfad der Spule eine Stromerfassungseinrichtung (1) vorgesehen ist, die zur Erfassung eines durch die Spule fließenden Spulenstroms und zur Abgabe eines den Spulenstrom angebenden Stromsignals (6) an die Ansteuerschaltung (3, 4) eingerichtet ist; und wobei die Ansteuerschaltung (3, 4) zur Bestimmung des Umschaltzeitpunktes (T1), zu dem die Umschaltung von der Einschaltspannung (Um) auf die Normalspannung (Uh) erfolgt, das Stromsignal (6) heranzieht.

Der Erfindung liegt die Aufgabe zugrunde, eine Möglichkeit anzugeben, mit der eine Schaltanordnung der eingangs genannten Art bei konstruktiv einfachem Aufbau mit einer möglichst kurzen Schaltzeit betrieben werden kann.

Diese Aufgabe wird erfindungsgemäß durch eine Schaltanordnung gemäß Anspruch 1 gelöst.

Der besondere Vorteil der Erfindung liegt darin, dass mit der beschriebenen Ansteuerschaltung eine deutlich kürzere Einschaltzeit erreicht werden kann. Hierzu macht sich die Erdfindung die Erkenntnis zunutze, dass durch das Anlegen einer deutlich überhöhten Einschaltspannung - und einem damit verbundenen schneller ansteigenden Spulenstrom - das Magnetfeld der Relaisspule wesentlich schneller aufgebaut wird als es bei einem Anlegen der bloßen Nennspannung der Fall wäre. Um das Relais, insbesondere den die Schaltkontakte in Folge des einwirkenden Magnetfeldes bewegenden Relaisanker, nicht durch einen zu harten Aufprall auf seine Endlage zu beschädigen, wird das Anlegen der Einschaltspannung zeitlich begrenzt. Hierzu wird ein Umschaltzeitpunkt vorgesehen, zu dem anstelle der erhöhten Einschaltspannung die Normalspannung an die Relaisspule angelegt wird, der unter Heranziehung des Spulenstroms bestimmt wird.

Der Wert der Normalspannung ist dabei derart gewählt, dass ein ordnungsgemäßer Betrieb des Relais gewährleistet werden kann, ohne Bauteile des Relais zu zerstören oder überdurchschnittlich zu verschleißen. Die Normalspannung kann beispielsweise der Nennspannung des Relais entsprechen oder sich daran orientieren.

Bei der erfindungsgemäßen Schaltanordnung ist vorgesehen, dass im Strompfad der Relaisspule eine Stromerfassungseinrichtung vorgesehen ist, die zur Erfassung eines durch die Relaisspule fließenden Spulenstroms und zur Abgabe eines den Spulenstrom angebenden Stromsignals an die Ansteuereinrichtung eingerichtet ist, und die Ansteuerschaltung zur Bestimmung des Umschaltzeitpunktes, zu dem die Umschaltung von der Einschaltspannung auf die Normalspannung erfolgt, das Stromsignal heranzieht.

Bei der erfindungsgemäßen Schaltanordnung wird der durch die Relaisspule fließende Spulenstrom durch Messung bestimmt. Die Ansteuerschaltung wertet das Stromsignal aus und kann abhängig vom Stromsignal in einfacher Weise die Ansteuerung der Relaisspule mit entweder der überhöhten Einschaltspannung oder einer Normalspannung vornehmen. Da für die erfindungsgemäße Schaltanordnung außer einer Spannungsquelle mit der Möglichkeit, mehrere Ausgangsspannungen bereitzustellen, einer einfachen Strommessung und der entsprechend ausgestalteten Ansteuerschaltung keine konstruktiven Elemente vorgesehen sein müssen, ist die Schaltanordnung entsprechend einfach zu realisieren.

Bei der erfindungsgemäßen Schaltanordnung ist vorgesehen, dass die Ansteuerschaltung dazu eingerichtet ist, zur Bestimmung des Umschaltzeitpunktes den Wert des Spulenstroms heranzuziehen und den Umschaltzeitpunkt auf denjenigen Zeitpunkt festzulegen, zu dem der Wert des Spulenstromes einen ersten Stromschwellenwert überschreitet.

Hierdurch kann unter Verwendung eines relativ einfach zu überwachenden Kriteriums, nämlich dem Wert des Spulenstromes im Vergleich zu einem ersten Schwellenwert, eine Festlegung des Umschaltzeitpunktes durchgeführt werden. Ein weiterer Vorteil dieser Ausführungsform besteht darin, dass bei geeigneter Festlegung eines maximalen Spulenstromes eine Beschädigung der Relaisspule durch einen zu hohen Spulenstrom ausgeschlossen werden kann.

Eine weitere vorteilhafte Ausführungsform der zweiten Ausführungsform der erfindungsgemäßen Schaltanordnung ist dadurch gegeben, dass die Ansteuerschaltung dazu eingerichtet ist, nach dem Umschaltzeitpunkt einen Spannungsimpuls mit bezogen auf die Normalspannung umgekehrter Polung an die Relaisspule anzulegen und nach dem Ende dieses Spannungsimpulses das Anlegen der Normalspannung an die Relaisspule fortzusetzen. Durch diese Maßnahme kann erreicht werden, dass zum Einschalten des Relais ein höherer Einschaltstrom gewählt werden kann, ohne dass der Relaisanker zu heftig gegen seine Endlage bewegt wird, weil durch den negativen Spannungsimpuls ein gezielter Abbau des Magnetfeldes stattfinden kann und damit ein Ende der Beschleunigung oder - im Falle eines gepolten Relais - sogar ein Abbremsen des Relaisankers bewirkt werden kann. Durch die Wahl einer höheren Einschaltspannung kann die Bewegungsphase des Relaisankers verkürzt werden, da hierdurch insgesamt ein stärkeres Magnetfeld durch die Relaisspule erzeugt wird, das den Relaisanker antreibt. Zusätzlich kann durch die gezielte Abgabe des negativen Spannungsimpulses auch eine Verringerung des Kontaktprellens der Relaiskontakte erreicht werden, da die Kontakte sanfter aufeinandertreffen.

Gemäß einer weiteren vorteilhaften Ausführungsform der zweiten Ausführungsform der erfindungsgemäßen Schaltanordnung ist zudem vorgesehen, dass die Ansteuerschaltung dazu eingerichtet ist, nach dem Einschalten des Relais, den durch die Relaisspule fließenden Spulenstrom auf einen minimalen Wert zu reduzieren, der dazu geeignet ist, die Relaiskontakte in der eingeschalteten Stellung zu halten.

Hierdurch kann die Leistungsaufnahme des Relais während der Haltephase verringert werden. Der reduzierte Spulenstrom ist hierbei so zu wählen, dass ein zuverlässiges Halten in der Einschaltstellung gewährleistet werden kann.

Konkret kann in diesem Zusammenhang vorgesehen sein, dass die Ansteuerschaltung dazu eingerichtet ist, die Reduzierung des Spulenstroms nach Ablauf einer vorgegebenen Wartezeit nach dem Beginn des Einschaltens des Relais vorzunehmen.

Durch die Vorgabe der Wartezeit soll gewährleistet werden, dass der Einschaltvorgang auf jeden Fall abgeschlossen ist, bevor der Spulenstrom zur Leistungsverringerung reduziert wird. Die Wartezeit kann z.B. bei etwa 50 ms gewählt werden.

Eine weitere vorteilhafte Ausführungsform der zweiten Ausführungsform der erfindungsgemäßen Schaltanordnung sieht zudem vor, dass die Ansteuerschaltung dazu eingerichtet ist, zum Ausschalten des Relais eine von der Spannungsquelle bereitgestellte Gegenspannung an die Relaisspule anzulegen, wobei die Gegenspannung bezogen auf die Normalspannung in umgekehrter Polung vorliegt und hinsichtlich ihres Betrags größer ist als die Nennspannung des Relais.

Durch das Anlegen der Gegenspannung kann ein schnellerer Abbau des Magnetfeldes erreicht werden, so dass der Relaisanker in seine Ruhelage zurückgeführt werden kann. Als besonders vorteilhaft wird die Kombination des Anlegens der Gegenspannung mit einem reduzierten Spulenstrom in der Haltephase angesehen, da durch den reduzierten Spulenstrom, das Magnetfeld bereits vor dem eigentlichen Ausschaltvorgang schwächer ausgebildet ist, als es bei einem hohen fließenden Spulenstrom wäre.

In diesem Zusammenhang kann konkret vorgesehen sein, dass die Ansteuerschaltung dazu eingerichtet ist, nach Ablauf einer vorgegebenen Ausschaltzeitdauer das Anlegen der Gegenspannung zu beenden, bevor der Ausschaltvorgang abgeschlossen ist. Hierdurch kann wiederum erreicht werden, dass der Relaisanker im Falle eines gepolten Relais nicht zu heftig in seine Ruhelage bewegt wird bzw. bei einem ungepolten Relais ein ungewolltes Wiedereinschalten verhindert wird.

Die oben genannte Aufgabe wird auch durch ein Verfahren gemäß Anspruch 7 gelöst.

Eine vorteilhafte Ausführungsform des erfindungsgemäßen Verfahrens sieht vor, dass der Umschaltzeitpunkt derart gewählt wird, dass ein maximaler Spulenstrom nicht überschritten wird.

Um auch ein beschleunigtes Ausschalten erreichen zu können, wird gemäß einer weiteren vorteilhaften Ausführungsform des erfindungsgemäßen Verfahrens vorgeschlagen, dass zum Ausschalten des Relais eine Gegenspannung an die Relaisspule angelegt wird, wobei die Gegenspannung bezogen auf die Normalspannung in umgekehrter Polung vorliegt und hinsichtlich ihres Betrags größer ist als die Nennspannung des Relais.

In diesem Zusammenhang kann zudem vorgesehen sein, dass nach Ablauf einer vorgegebenen Ausschaltzeitdauer das Anlegen der Gegenspannung beendet wird, bevor der Ausschaltvorgang abgeschlossen ist.

Hinsichtlich der Vorteile des erfindungsgemäßen Verfahrens und seiner Ausführungsformen wird auf die obigen Erläuterungen bzgl. der erfindungsgemäßen Schaltanordnung verwiesen.

Die Erfindung wird im Folgenden anhand zweier Ausführungsbeispiele näher erläutert. Hierzu zeigen
- Figur 1: ein Diagramm zur Erläuterung der Verläufe von Strömen und Spannungen während des nicht beschleunigten Einschaltens eines Relais;
- Figur 2: ein schematisches Blockschaltbild einer ersten Ausführungsform einer Schaltanordnung mit einem elektromagnetischen Relais;
- Figur 3: ein Diagramm zur Erläuterung der Verläufe von Strömen und Spannungen während des beschleunigten Einschaltens des Relais gemäß der ersten Ausführungsform der Schaltanordnung;
- Figur 4: ein schematisches Blockschaltbild einer zweiten Ausführungsform einer Schaltanordnung mit einem elektromagnetischen Relais;
- Figur 5: ein erstes Diagramm zur Erläuterung der Verläufe von Strömen und Spannungen während des Einschaltens des Relais gemäß der zweiten Ausführungsform der Schaltanordnung;
- Figur 6: ein zweites Diagramm zur Erläuterung der Verläufe von Strömen und Spannungen während des Einschaltens des Relais gemäß der zweiten Ausführungsform der Schaltanordnung; und
- Figur 7: ein Diagramm zur Erläuterung der Verläufe von Strömen und Spannungen während des Ausschaltens des Relais gemäß der zweiten Ausführungsform der Schaltanordnung.

Figur 1 zeigt ein Diagramm mit gemessenen Verläufen von Strömen und Spannungen beim unbeschleunigten Einschalten eines Relais über der Zeit t. Konkret gibt der Spannungsverlauf 11a die an die Relaisspule angelegte Spulenspannung, der Stromverlauf 11b den durch die Spule fließenden Spulenstrom und der Spannungsverlauf 11c die an einer durch das Relais geschalteten Last anliegende Lastspannung an.

Die folgenden Ausführungen werden lediglich beispielhaft für ein Relais des Typs "Schließer" gemacht, also einem Relais, das bei Anregung der Relaisspule ausgangsseitig seine Kontakte schließt. Die beschriebene Vorgehensweise kann ohne weiteres auch auf Relais des Typs "Öffner" oder Umschaltrelais angewandt werden.

Zum Zeitpunkt t=0 wird eine Spulenspannung von der Größe einer Normalspannung U_{N}, die sich z.B. am Wert der für das Relais angegebenen Nennspannung orientiert, an die Relaisspule angelegt (Spulenspannungsverlauf 11a). Dies bewirkt einen Anstieg des Spulenstromes (Stromverlauf 11b) während eines ersten Zeitraums T₁, bis nach Ablauf von T₁ ein Maximum des Spulenstromes erreicht ist und der Relaisanker des Relais sich zu bewegen beginnt. Die während eines zweiten Zeitraums T₂ erfolgende Bewegung des Relaisankers führt, wie am Spannungsverlauf 11c der Lastspannung ersichtlich ist, zu einem Schließen der Relaiskontakte. Schließlich ist nach Ablauf des Zeitraums T₂ der Bewegungsvorgang des Relaisankers abgeschlossen; der Relaisanker befindet sich in seiner Endlage und die Relaiskontakte in ihrer geschlossenen Stellung.

Um den die gesamte Zeitdauer T₁+T₂ benötigenden Einschaltvorgang des Relais zu beschleunigen, wird nunmehr zum Einschalten anstelle der Normalspannung eine vergleichsweise höhere Einschaltspannung an die Relaisspule angelegt. Um das Relais dabei nicht zu beschädigen oder eine erhöhte Abnutzung zu bewirken, wird zu einem Umschaltzeitpunkt anstelle der überhöhten Einschaltspannung wieder die Normalspannung an die Relaisspule angelegt.

Im Folgenden sollen zwei beispielhafte Ausführungsformen erläutert werden, mit denen ein beschleunigter Schaltvorgang eines Relais erreicht werden kann.

Hierzu ist in Figur 2 in höchstschematischer Darstellung ein erstes Ausführungsbeispiel einer Schaltanordnung 20 gezeigt. Die Schaltanordnung 20 umfasst ein elektromagnetisches Relais 21 mit einer Relaisspule 21a, einem Relaisanker 21b und schematisch angedeuteten Relaiskontakten 21c zum Schließen und Unterbrechen eines im Weiteren nicht näher dargestellten Schaltstrompfades 22, an den eine beliebige elektrische Last angeschlossen sein kann. Die Schaltanordnung umfasst außerdem eine Ansteuerschaltung 23, bestehend aus einer Energiespeichereinrichtung, die im Ausführungsbeispiel der Figur 2 lediglich beispielhaft in Form einer Kondensatoreinrichtung 24 ausgeführt ist, sowie einer - im vorliegenden Ausführungsbeispiel lediglich beispielhaft - drei einzelne Schalter 25a, 25b und 25c umfassenden Schalteinrichtung 25. Die Ansteuereinrichtung 23 ist dazu eingerichtet, an die Relaisspule 21a entweder eine durch eine in Figur 2 nicht explizit gezeigte Spannungsquelle bereitgestellte Normalspannung U_{N} oder eine vergleichsweise höhere Einschaltspannung U_{E} anzulegen.

Die Funktionsweise der in Figur 2 gezeigten Schaltanordnung 20 beim Einschalten des Relais 21 soll anhand von Figur 3 näher erläutert werden. Figur 3 zeigt ein Diagramm mit gemessenen Verläufen von Strömen und Spannungen beim mit der Schaltanordnung 20 gemäß Figur 2 beschleunigten Einschalten eines Relais über der Zeit t. Konkret gibt der Spannungsverlauf 31a die an die Relaisspule angelegte Spulenspannung, der Stromverlauf 31b den durch die Spule fließenden Spulenstrom und der Spannungsverlauf 31c die an einer durch das Relais geschalteten Last anliegende Lastspannung an.

Vor dem Einschalten des Relais zum Zeitpunkt t=0 befindet sich die Schalteinrichtung 25 in einer Ruhestellung, bei der der Schalter 25a geschlossen ist, während die Schalter 25b und 25c geöffnet sind. Durch den Schalter 25a wird die Kondensatoreinrichtung 24 mit der überhöhten Einschaltspannung U_{E} aufgeladen. Da die Schalter 25b und 25c geöffnet sind, liegt an der Relaisspule 21 keine Spannung an, so dass kein Spulenstrom fließt und das Relais in seiner geöffneten Stellung verharrt.

Zum Zeitpunkt t=0 wird die Schalteinrichtung 25 zur Umschaltung in einen Aktivzustand angeregt. Hierbei wird der Schalter 25a geöffnet, während die Schalter 25b und 25c geschlossen werden. Hierdurch wird an die Relaisspule 21a die in der Kondensatoreinrichtung 24 vorherrschende Einschaltspannung U_{E} angelegt. Aufgrund der im Vergleich zur Normalspannung U_{N} höheren Einschaltspannung U_{E} wird in vergleichsweise kurzer Zeit ein höherer Spulenstrom durch die Relaisspule 21a getrieben als es beim unbeschleunigten Einschalten (vgl. Figur 1) erfolgte. Hierdurch wird ein schnellerer Aufbau des Magnetfeldes bewirkt, so dass nach einem deutlich kürzeren Zeitraum T₁ bereits eine Bewegung des Spulenankers 21b einsetzt. Nach Ablauf des Zeitraums T₂ ist der Einschaltvorgang abgeschlossen und die Relaiskontakte 21c befinden sich in ihrer geschlossenen Stellung.

Da sich die Kondensatoreinrichtung 24 während des Zeitraums T₁ über die Relaisspule 21a entlädt und dabei einen vergleichsweise hohen Einschaltstrom bewirkt, nimmt die Spulenspannung wie am Spannungsverlauf 31a zu erkennen kontinuierlich ab, bis zum Umschaltzeitpunkt t=t_{U} anstelle der Einschaltspannung U_{E} schließlich die durch den Schalter 25c an die Relaisspule 21a angelegte Normalspannung U_{N} zum Tragen kommt.

Bei der Schaltanordnung gemäß diesem ersten Ausführungsbeispiel kann allein durch eine geeignete Wahl der Werte für die Einschaltspannung U_{E} und die Kapazität der Kondensatoreinrichtung 24 ein Verlauf des Spulenstroms beim Einschalten erreicht werden, der einen maximal erlaubten Wert nicht überschreitet. Durch Bestimmung der während des unbeschleunigten Einschaltvorgangs über die Relaisspule 21a fließenden Ladungsmenge, die während des beschleunigten Einschaltens von der Kondensatoreinrichtung 24 zur Verfügung gestellt werden muss, lassen sich unter der Randbedingung des gegebenen maximalen Spulenstroms, der beispielsweise vom Relaishersteller im Datenblatt des Relais 21 angegeben wird, die gesuchten Werte für Einschaltspannung U_{E} und Kapazität der Kondensatoreinrichtung berechnen. Die Schaltanordnung 20 gemäß Figur 2 besitzt folglich den Vorteil, dass allein durch ihre Auslegung unter Berücksichtigung des maximal erlaubten Spulenstroms ein beschleunigtes Einschalten des Relais 21 ermöglicht wird. Beispielsweise kann für ein Relais mit einer Nennspannung von 5V durch Wahl einer Einschaltspannung von etwa 24,5 V und einer Kapazität der Kondensatoreinrichtung 24 von etwa 2,2µF eine deutliche Reduzierung der benötigten Schaltzeit erreicht werden.

In Figur 4 ist in schematischer Darstellung ein zweites Ausführungsbeispiel einer Schaltanordnung 40 gezeigt. Die Schaltanordnung 40 umfasst ein elektromagnetisches Relais 41 mit einer Relaisspule 41a, einem Relaisanker 41b und schematisch angedeuteten Relaiskontakten 41c zum Schließen und Unterbrechen eines im Weiteren nicht näher dargestellten Schaltstrompfades 42, an den eine beliebige elektrische Last angeschlossen sein kann. Außerdem weist die Schaltanordnung 40 eine Spannungsquelle 43, die dazu eingerichtet ist, ausgangsseitig verschiedene Spannungen bereitzustellen, eine Ansteuerschaltung 44, die zur Ansteuerung der Relaisspule 41a mit unterschiedlichen, durch die Spannungsquelle 43 bereitgestellten Spannungen eingerichtet ist, und eine Strommesseinrichtung 45 auf, die zur Erfassung des durch die Relaisspule 11a fließenden Spulenstromes und zur Abgabe eines entsprechenden Stromsignals an die Ansteuerschaltung eingerichtet ist. Optional kann die Schaltanordnung auch eine mit der Ansteuerschaltung 44 verbundene Strombegrenzungseinrichtung 46, z.B. eine gesteuerte Konstantstromquelle, im Strompfad der Relaisspule 41a, aufweisen.

Die Ansteuerschaltung 44 ist dazu ausgebildet, ein vergleichsweise schnelles Ein- und Ausschalten des Relais 41 zu gewährleisten. Hierzu beaufschlagt die Ansteuerschaltung 44 die Relaisspule 41a beim Einschalten kurzzeitig mit einer überhöhten Einschaltspannung U_{E} und beim Ausschalten kurzzeitig mit einer umgepolten Gegenspannung U_{G}. Zum Halten des Relais 41 wird ansonsten eine geringere Normalspannung U_{N} verwendet. Die Normalspannung U_{N}, die Einschaltspannung U_{E} und die Gegenspannung U_{G} werden ausgangsseitig von der Spannungsquelle 43 bereitgestellt. Die Ansteuerschaltung 44 kann mittels eines lediglich beispielhaft angedeuteten Umschalters 47 zwischen den einzelnen Spannungen U_{N}, U_{E} und U_{G} umschalten.

Die Funktionsweise der Schaltanordnung 40 gemäß der zweiten Ausführungsform soll im Folgenden unter Hinzunahme von Figuren 5 und 6 für den Einschaltvorgang und Figur 7 für den Ausschaltvorgang näher erläutert werden.

Hierzu zeigt Figur 5 ein Diagramm, in dem schematisch Spannungs- bzw. Stromverläufe über der Zeit t dargestellt sind. Konkret gibt der Spannungsverlauf 51a die an die Relaisspule 41a angelegte Spulenspannung, der Stromverlauf 51b den durch die Spule fließenden Spulenstrom und der Spannungsverlauf 51c die an einer durch das Relais 41 geschalteten Last anliegende Lastspannung an.

Das Relais 41 befindet sich bis zum Zeitpunkt t=0 in einem ausgeschalteten Zustand; Spulenstrom und Spulenspannung besitzen den Wert Null, die Last auf der Kontaktseite des Relais 41 ist spannungslos.

Zum Zeitpunkt t=0 wird der Ansteuerschaltung 44 ein Einschaltbefehl zugeführt; ein solcher Einschaltbefehl kann beispielsweise von einer Steuereinrichtung eines die Schaltanordnung 40 umfassenden elektrischen Schutzgerätes zur Überwachung von Energieversorgungsnetzen erzeugt worden sein, um das Relais 41 zum Ansteuern eines an das Schutzgerät angeschlossenen Leistungsschalters zu veranlassen. Bei vorliegendem Einschaltbefehl legt die Ansteuerschaltung 44 die seitens der Spannungsquelle 43 bereitgestellte Einschaltspannung U_{E} als Spulenspannung an die Relaisspule 41a an; der Spannungsverlauf 51a zeigt einen entsprechenden Sprung von 0 auf U_{E} bei t=0. Die Einschaltspannung U_{E} ist eine im Vergleich zur Nennspannung, für die das Relais 41 herstellerseitig ausgelegt ist, überhöhte Spannung. In einem möglichen Ausführungsbeispiel betrage die Nennspannung 5V; der Wert der Einschaltspannung U_{E} sei in diesem Ausführungsbeispiel auf 20V festgelegt. Die vergleichsweise hohe an die Relaisspule 41a angelegte Einschaltspannung U_{E} treibt einen hohen Einschaltstrom durch die Spule 41a, so dass sich das Magnetfeld der Relaisspule 41a schneller auf als bei Anliegen der bloßen Nennspannung aufbaut. Der relativ schnell ansteigende Spulenstrom ist aus dem Stromverlauf 51b innerhalb eines Zeitraums T₁, in dem die Feldaufladung des Magnetfeldes stattfindet, erkennbar. Während der Feldaufladung bewegt sich der Relaisanker 41b noch nicht, die Schaltkontakte 41c verharren in der geöffneten Stellung. Durch das Anlegen der überhöhten Einschaltspannung kann der Zeitraum T₁ im Vergleich zum unbeschleunigten Einschalten (vgl. Figur 1) verkürzt werden, da die Aufladung des Magnetfeldes durch den entsprechend höheren Spulenstrom schneller stattfindet.

Ist das Magnetfeld zum Ende des Zeitraums T₁ schließlich ausreichend stark ausgebildet, bewegt sich während eines folgenden Zeitraums T₂ der Relaisanker 41b und steuert die Schaltkontakte 41c des Relais 41 an. Um Relaisanker 41b und Schaltkontakte 41c nicht zu schnell in ihre Endlage zu bewegen und einen aufgrund des damit verbundenen heftigen Aufpralls erhöhten Verschleiß des Relais 41 zu vermeiden, muss die überhöhte Einschaltspannung U_{E} rechtzeitig zurückgenommen und auf den Wert einer Normalspannung U_{N}, deren Wert beispielsweise der Nennspannung des Relais entsprechen kann oder sich zumindest daran orientiert, reduziert werden.

Der Umschaltzeitpunkt t_{U}, zu dem die Umschaltung von der Einschaltspannung U_{E} auf die Normalspannung U_{N} stattfinden soll, wird aus dem Stromverlauf 51b des Spulenstroms abgeleitet. Hierzu wird der Spulenstrom mit der Strommesseinrichtung 45, z.B. einem Stromsensor, gemessen und ein Stromsignal erzeugt, das der Ansteuerschaltung 44 zugeführt und von dieser zur Bestimmung des Umschaltzeitpunktes t_{U} ausgewertet wird.

Als mögliches Kriterium zur Bestimmung des Umschaltzeitpunktes t_{U} kann die Höhe des den Spulenstrom angebenden Stromsignals gewählt werden. Hierbei kann festgelegt sein, dass der Umschaltzeitpunkt t_{U} als derjenige Zeitpunkt festgelegt wird, an dem das Stromsignal einen festgelegten Schwellenwert überschreitet. Aus Figur 5 ist ersichtlich, dass bei Erreichen des maximal zulässigen Stromes Iₘₐₓ der Umschaltzeitpunkt t_{U} festgelegt wird.

Alternativ - in Figur 5 jedoch nicht dargestellt - kann als Kriterium zur Bestimmung des Umschaltzeitpunktes t_{U} auch der Wert der Steigung des den Spulenstrom angebenden Stromsignals gewählt werden. Wie auch aus dem Stromverlauf 51b in Figur 2 erkennbar ist, nimmt die Steigung des Stromverlaufs 51b mit stärkerer Ausbildung des Magnetfeldes kontinuierlich ab und erreicht schließlich bei maximaler Sättigung den Wert Null; der Relaisanker beginnt nun, sich zu bewegen. Daher kann als Kriterium festgelegt sein, dass der Umschaltzeitpunkt t_{U} als derjenige Zeitpunkt festgelegt wird, an dem die Steigung des Stromsignals einen vorgegebenen Schwellenwert unterschreitet. Dieser Schwellenwert sollte so festgelegt sein, dass rechtzeitig vor Erreichen des Strommaximums mit einer Steigung von Null der Umschaltzeitpunkt erkannt wird. Zur Bestimmung der Steigung kann während des Einschaltvorgangs das Stromsignal wiederholt gespeichert werden und die Steigung aus zwei aufeinanderfolgenden Werten des Stromsignals berechnet werden.

Die während des Zeitraums T₂ ablaufende Bewegung des Relaisankers 41b und der Schaltkontakte 41c findet umso schneller statt, desto stärker das Magnetfeld zum Umschaltzeitpunkt t_{U} aufgeladen war. Eine höhere Einschaltspannung U_{E} - und damit ein höherer Spulenstrom - bewirkt eine stärkere Aufladung und damit folglich eine schnellere Bewegung des Relaisankers 41b.

Nachdem die Schaltkontakte nach Ablauf des Zeitraums T₂ schließlich geschlossen sind, wird das Magnetfeld durch die Normalspannung U_{N} aufrecht erhalten. Um die Relaisspule 41a möglichst leistungsarm geschlossen zu halten, kann die Ansteuerschaltung in der Haltephase des Relais die Strombegrenzungseinrichtung 46 entsprechend zur Reduzierung des Spulenstroms (nicht im Diagramm in Figur 5 gezeigt) ansteuern. Der reduzierte Spulenstrom muss so gewählt werden, dass ein sicheres Halten des Relais im Einschaltzustand gewährleistet ist. Der Zeitpunkt der Stromreduzierung muss ausreichend lang nach dem Beginn des Einschaltvorgangs liegen, damit das Einschalten des Relais 41 nicht behindert wird. Hierzu kann die Ansteuerschaltung beispielsweise nach Ablauf einer Wartezeit, die deutlich länger als der übliche Einschaltvorgang ist, die Strombegrenzungseinrichtung 46 zur Stromreduzierung veranlassen. Die Wartezeit kann beispielsweise bei einem Wert von ca. 50ms gewählt werden.

Um den Wert der Einschaltspannung U_{E} - und damit des Spulenstroms beim Einschalten - möglichst hoch wählen zu können, ohne Relaisanker 41b und Schaltkontakte 41c durch einen zu heftigen Aufprall auf ihre Endlage zu beschädigen, kann während des Zeitraums T₂ ein kurzer negativer Spannungsimpuls eingesetzt werden, um das Magnetfeld schneller zu entladen oder (im Falle eines gepolten Relais) die Bewegung des Relaisankers 41b gezielt abzubremsen. Dies ist beispielhaft in Figur 6 dargestellt. Figur 6 zeigt ein Diagramm, in dem schematisch Spannungs- bzw. Stromverläufe über der Zeit t dargestellt sind. Konkret gibt der Spannungsverlauf 61a die an die Relaisspule 41a angelegte Spulenspannung, der Stromverlauf 61b den durch die Spule fließenden Spulenstrom und der Spannungsverlauf 61c die an einer durch das Relais 41 geschalteten Last anliegende Lastspannung an.

Innerhalb des Zeitraums T₂ wird der negative Spannungsimpuls 62 mit abgegeben. Zeitpunkt und Betrag des negativen Spannungsimpulses müssen dabei so gewählt werden, dass die Bewegung des Relaisankers 41b nicht unterbrochen wird, um den Einschaltvorgang nicht zu behindern. Beispielsweise kann eine von der Spannungsquelle bereitgestellte Gegenspannung U_{G} für den Spannungsimpuls verwendet werden. Nach dem Ende des Spannungsimpulses 62 wird erneut die Normalspannung U_{N} an die Relaisspule 41a angelegt.

Während eines innerhalb des Zeitraums T₂ liegenden weiteren Zeitraums T₃ berühren sich die Schaltkontakte 41c des Relais 41 erstmalig und federn kurzzeitig zurück, was als sogenanntes "Kontaktprellen" bezeichnet wird. Innerhalb des Zeitraums T₃ wird erstmalig die Lastspannung auf der Schaltseite des Relais 41 aufgebaut, was am Spannungsverlauf 61c erkennbar ist. Durch das Kontaktprellen wird einerseits der Verschleiß des Relais erhöht und andererseits der Zeitraum T₂ bis zum endgültigen Schließen der Schaltkontakte 41c verlängert. Daher sollte der Effekt des Kontaktprellens möglichst gering gehalten werden. Hierzu trägt ebenfalls der negative Spannungsimpuls 62 bei, da hierdurch dem Relaisanker 41b und damit auch den Schaltkontakten 41c gezielt der Schwung ihrer Bewegung genommen wird.

Strom- und Spannungsverläufe während des Ausschaltvorgangs des Relais 41 sind schließlich in Figur 7 dargestellt. Konkret gibt der Spannungsverlauf 71a die an die Relaisspule 41a angelegte Spulenspannung, der Stromverlauf 71b den durch die Spule fließenden Spulenstrom und der Spannungsverlauf 71c die an der durch das Relais 41 geschalteten Last anliegende Lastspannung an. Vor dem Zeitpunkt t=0 in Figur 7 wird das Relais 41 durch Anlegen der Normalspannung U_{N} in seiner eingeschalteten Stellung gehalten; der Stromfluss durch die Relaisspule ist konstant und an der Last liegt die Lastspannung an.

Zum Zeitpunkt t=0 wird an die Ansteuerschaltung 44 ein Ausschaltbefehl übermittelt. Daraufhin bewirkt die Ansteuerschaltung 44, dass anstelle der Normalspannung U_{N} nunmehr eine von der Spannungsquelle bereitgestellte Gegenspannung U_{G} an die Relaisspule 41a angelegt wird. Diese Gegenspannung beschleunigt den Abbau des Magnetfeldes und reduziert damit den dafür verwendeten Zeitraum T₄. Die Gegenspannung kann im vorliegenden Ausführungsbeispiel (Nennspannung des Relais: 5V) beispielsweise bei einem Wert von -12V gewählt werden.

Analog zur Einschaltspannung beim Einschaltvorgang ist auch die Dauer des Anlegens der Gegenspannung U_{G} zeitlich zu begrenzen, um ein zu schnelles Bewegen des Relaisankers in seine Ruhelage zu vermeiden. Daher wird das Anlegen der Gegenspannung U_{G} nach einer festgelegten Ausschaltzeitdauer, die beispielsweise bei etwa 1ms liegen kann, beendet und keine Spannung mehr an die Spule angelegt. Das Ende der Ausschaltzeitdauer ist in Figur 7 mit t=t_{A} angegeben. Vorteilhaft für einen schnellen und sanften Ausschaltvorgang ist es zudem, wenn während der Haltephase des Relais 41 bereits - wie oben erläutert - ein reduzierter Spulenstrom eingesetzt wird, da in diesem Fall die Magnetfeldstärke bereits entsprechend reduziert ist und sich schneller abbauen kann.

Erreicht das Magnetfeld der Relaisspule 41a daraufhin einen minimalen Wert, so kann der Relaisanker 41b nicht mehr in seiner eingeschalteten Stellung gehalten werden und beginnt, sich in Richtung der Ruhelage zu bewegen. Der Zeitraum der Bewegung des Relaisankers 41b bis zu seiner endgültigen Ausschaltstellung ist in Figur 7 als T₅ angegeben. Während des Zeitraums T₅ bricht durch das Öffnen der Schaltkontakte 41c auch die Lastspannung ein, was am Spannungsverlauf 71c erkennbar ist. Durch die Bewegung des Relaisankers 41b wird erneut ein Spulenstrom in der Relaisspule induziert, der sich erst nach Erreichen der Ruhelage am Ende des Zeitraums T₅ allmählich wieder abbaut. Nach Ende des Zeitraums T₅ befinden sich sowohl die Spulenspannung als auch die Lastspannung bei einem Wert von Null, das Relais befindet sich in seiner ausgeschalteten Stellung.

## Patentansprüche

1. Schaltanordnung (20, 40) mit einem elektromagnetischen Relais (21, 41), das eine Relaisspule (21a, 41a) und Schaltkontakte (21c, 41c) aufweist, mit einer mit der Relaisspule (21a, 41a) verbundenen Spannungsquelle (43) und mit einer Ansteuerschaltung (23, 44), die zur Ansteuerung der Relaisspule (21a, 41a) mittels einer durch die Spannungsquelle (43) bereitgestellten Spannung eingerichtet ist; wobei
- die Ansteuerschaltung (23, 44) dazu eingerichtet ist, zum Einschalten des Relais (21, 41) eine überhöhte Einschaltspannung an die Relaisspule (21a, 41a) anzulegen, wobei die Einschaltspannung größer ist als die Nennspannung des Relais (21, 41) ; und
- die Ansteuerschaltung (23, 44) dazu eingerichtet ist, während des Einschaltvorgangs des Relais (21, 41) anstelle der Einschaltspannung eine von der Spannungsquelle (43) bereitgestellte, im Vergleich zur Einschaltspannung geringere Normalspannung an die Relaisspule (21a, 41a) anzulegen, wobei zur Bestimmung eines Umschaltzeitpunktes, zu dem die Umschaltung auf die Normalspannung erfolgt, ein durch die Relaisspule (21a, 41a) fließender Spulenstrom herangezogen wird; und wobei
- im Strompfad der Relaisspule (41a) eine Stromerfassungseinrichtung (45) vorgesehen ist, die zur Erfassung eines durch die Relaisspule (41a) fließenden Spulenstroms und zur Abgabe eines den Spulenstrom angebenden Stromsignals an die Ansteuerschaltung (44) eingerichtet ist; und
- die Ansteuerschaltung (44) zur Bestimmung des Umschaltzeitpunktes, zu dem die Umschaltung von der Einschaltspannung auf die Normalspannung erfolgt, das Stromsignal heranzieht, wobei
- die Ansteuerschaltung (44) dazu eingerichtet ist, zur Bestimmung des Umschaltzeitpunktes den Wert des Spulenstroms heranzuziehen und den Umschaltzeitpunkt auf denjenigen Zeitpunkt festzulegen, zu dem der Wert des Spulenstromes einen ersten Stromschwellenwert überschreitet.

2. Schaltanordnung (40) nach Anspruch 1,
**dadurch gekennzeichnet, dass**
- die Ansteuerschaltung (44) dazu eingerichtet ist, nach dem Umschaltzeitpunkt einen Spannungsimpuls mit bezogen auf die Normalspannung umgekehrter Polung an die Relaisspule (41a) anzulegen und nach dem Ende dieses Spannungsimpulses das Anlegen der Normalspannung an die Relaisspule (41a) fortzusetzen.

3. Schaltanordnung (40) nach Anspruch 1 oder 2,
**dadurch gekennzeichnet, dass**
- die Ansteuerschaltung (44) dazu eingerichtet ist, nach dem Einschalten des Relais (41), den durch die Relaisspule (41a) fließenden Spulenstrom auf einen minimalen Wert zu reduzieren, der dazu geeignet ist, die Schaltkontakte (41c) in der eingeschalteten Stellung zu halten.

4. Schaltanordnung (40) nach Anspruch 3,
**dadurch gekennzeichnet, dass**
- die Ansteuerschaltung (44) dazu eingerichtet ist, die Reduzierung des Spulenstroms nach Ablauf einer vorgegebenen Wartezeit nach dem Beginn des Einschaltens des Relais (41) vorzunehmen.

5. Schaltanordnung (40) nach einem der Ansprüche 1 bis 4,
**dadurch gekennzeichnet, dass**
- die Ansteuerschaltung (44) dazu eingerichtet ist, zum Ausschalten des Relais (41) eine von der Spannungsquelle (43) bereitgestellte Gegenspannung an die Relaisspule (41a) anzulegen, wobei die Gegenspannung bezogen auf die Normalspannung in umgekehrter Polung vorliegt und hinsichtlich ihres Betrags größer ist als die Nennspannung des Relais (41).

6. Schaltanordnung (40) nach Anspruch 5,
**dadurch gekennzeichnet, dass**
- die Ansteuerschaltung (44) dazu eingerichtet ist, nach Ablauf einer vorgegebenen Ausschaltzeitdauer das Anlegen der Gegenspannung zu beenden, bevor der Ausschaltvorgang abgeschlossen ist.

7. Verfahren zum Ansteuern, mit Hilfe einer Schaltanordnung gemäß Anspruch 1, eines elektromagnetischen Relais (21, 41), das eine Relaisspule (21a, 41a) und Schaltkontakte (21c, 41c) aufweist, wobei bei dem Verfahren folgende Schritte durchgeführt werden:
- zum Einschalten des Relais (21, 41) wird eine Einschaltspannung an die Relaisspule (21a, 41a) angelegt, wobei die Einschaltspannung größer ist als die Nennspannung des Relais (21, 41);
- während des Einschaltvorgangs des Relais (21, 41) wird anstelle der Einschaltspannung eine im Vergleich zur Einschaltspannung geringere Normalspannung an die Relaisspule (21a, 41a) angelegt, wobei zur Bestimmung des Umschaltzeitpunktes, zu dem die Normalspannung an die Relaisspule (21a, 41a) angelegt wird, ein durch die Relaisspule (21a, 41a) fließender Spulenstrom herangezogen wird; und wobei
- der durch die Relaisspule fließende Spulenstrom erfasst und ein den Spulenstrom angebendes Stromsignal abgegeben wird; und
- das Stromsignal zur Bestimmung des Umschaltzeitpunktes herangezogen wird;
**dadurch gekennzeichnet, dass**
- zur Bestimmung des Umschaltzeitpunktes der Wert des Spulenstroms herangezogen und der Umschaltzeitpunkt auf denjenigen Zeitpunkt festgelegt wird, zu dem der Wert des Spulenstroms einen ersten Stromschwellenwert überschreitet.

8. Verfahren nach Anspruch 7,
**dadurch gekennzeichnet, dass**
- der Umschaltzeitpunkt derart gewählt wird, dass ein maximaler Spulenstrom nicht überschritten wird.

9. Verfahren nach Anspruch 7 oder 8,
**dadurch gekennzeichnet, dass**
- zum Ausschalten des Relais (21, 41) eine Gegenspannung an die Relaisspule (21a, 41a) angelegt wird, wobei die Gegenspannung bezogen auf die Normalspannung in umgekehrter Polung vorliegt und hinsichtlich ihres Betrags größer ist als die Nennspannung des Relais (21, 41).

10. Verfahren nach Anspruch 9,
**dadurch gekennzeichnet, dass**
- nach Ablauf einer vorgegebenen Ausschaltzeitdauer das Anlegen der Gegenspannung beendet wird, bevor der Ausschaltvorgang abgeschlossen ist.

## Claims

1. Switching arrangement (20, 40) having an electromagnetic relay (21, 41) which has a relay coil (21a, 41a) and switching contacts (21c, 41c), having a voltage source (43) which is connected to the relay coil (21a, 41a) and having a control circuit (23, 44) which is configured to control the relay coil (21a, 41a) by means of a voltage which is made available by the voltage source (43); wherein
- the control circuit (23, 44) is configured to apply an elevated switch-on voltage to the relay coil (21a, 41a) in order to switch on the relay (21, 41), wherein the switch-on voltage is higher than the rated voltage of the relay (21, 41); and
- the control circuit (23, 44) is configured to apply, instead of the switch-on voltage, a normal voltage to the relay coil (21a, 41a) during the switch-on process of the relay (21, 41), said normal voltage being made available by the voltage source (43) and being lower compared to the switch-on voltage, wherein in order to determine a switch-over time at which the switching over to the normal voltage takes place, a coil current which flows through the relay coil (21a, 41a) is used; and wherein
- in the current path of the relay coil (41a) a current-detection device (45) is provided which is configured to detect a coil current flowing through the relay coil (41a) and to output a current signal, indicating the coil current, to the control circuit (44); and
- the control circuit (44) uses the current signal to determine the switch-over time at which the switching over from the switch-on voltage to the normal voltage takes place, wherein
- the control circuit (44) is configured to use the value of the coil current to determine the switch-over time and to define the switch-over time as that time at which the value of the coil current exceeds a first current threshold value.

2. Switching arrangement (40) according to Claim 1, **characterized in that**
- the control circuit (44) is configured to apply, after the switch-over time, a voltage pulse with a reversed polarity in relation to the normal voltage to the relay coil (41a), and to continue the application of the normal voltage to the relay coil (41a) after the end of this voltage pulse.

3. Switching arrangement (40) according to Claim 1 or 2,
**characterized in that**
- the control circuit (44) is configured to reduce, after the switching on of the relay (41), the coil current flowing through the relay coil (41a) to a minimum value which is suitable for keeping the switching contacts (41c) in the switched-on position.

4. Switching arrangement (40) according to Claim 3, **characterized in that**
- the control circuit (44) is configured to reduce the coil current after the expiry of a predefined waiting time after the beginning of the switching on of the relay (41).

5. Switching arrangement (40) according to one of Claims 1 to 4,
**characterized in that**
- the control circuit (44) is configured to apply, in order to switch off the relay (41), an opposing voltage, made available by the voltage source (43), to the relay coil (41a), wherein the opposing voltage is present with a reversed polarity in relation to the normal voltage and is higher, in terms of its absolute value, than the rated voltage of the relay (41).

6. Switching arrangement (40) according to Claim 5,
**characterized in that**
- the control circuit (44) is configured to end the application of the opposing voltage after the expiry of a predefined switch-off time period, before the switch-off process is terminated.

7. Method for controlling an electromagnetic relay (21, 41) using a switching arrangement according to Claim 1, which electromagnetic relay (21, 41) has a relay coil (21a, 41a) and switching contacts (21c, 41c), wherein the following steps are carried out in the method:
- in order to switch on the relay (21, 41) a switch-on voltage is applied to the relay coil (21a, 41a), wherein the switch-on voltage is higher than the rated voltage of the relay (21, 41);
- during the switch-on process of the relay (21, 41), instead of the switch-on voltage a normal voltage which is lower compared to the switch-on voltage is applied to the relay coil (21a, 41a), wherein a coil current flowing through the relay coil (21a, 41a) is used to determine the switch-over time at which the normal voltage is applied to the relay coil (21a, 41a); and wherein
- the coil current flowing through the relay coil is detected and a current signal which indicates the coil current is output; and
- the current signal is used to determine the switch-over time;
**characterized in that**
- the value of the coil current is used to determine the switch-over time, and the switch-over time is defined as that time at which the value of the coil current exceeds a first current threshold value.

8. Method according to Claim 7,
**characterized in that**
- the switch-over time is selected in such a way that a maximum coil current is not exceeded.

9. Method according to Claim 7 or 8,
**characterized in that**
- an opposing voltage is applied to the relay coil (21a, 41a) in order to switch off the relay (21, 41), wherein the opposing voltage is present with a reversed polarity in relation to the normal voltage and is higher, in terms of its absolute value, than the rated voltage of the relay (21, 41).

10. Method according to Claim 9,
**characterized in that**
- after the expiry of a predefined switch-off time period the application of the opposing voltage is ended before the switch-off process is terminated.

## Revendications

1. Agencement ( 20, 40 ) de commutation, comprenant un relais ( 21, 41 ) électromagnétique, qui a une bobine ( 21a, 41a ) de relais et des contacts ( 21c, 41c ) de commutation, une source ( 43 ) de tension reliée à la bobine ( 21a, 41a ) du relais et un circuit ( 23, 44 ) d'excitation, qui est conçu pour exciter la bobine ( 21a, 41a ) du relais au moyen d'une tension mise à disposition par la source ( 43 ) de tension ; dans lequel
- le circuit ( 23, 44 ) d'excitation est conçu pour, en vue de fermer le relais ( 21, 41 ), appliquer à la bobine ( 21a, 41a ) du relais, une tension surélevée de fermeture, la tension de fermeture étant plus haute que la tension nominale du relais ( 21, 41 ) et
- le circuit ( 23, 44 ) d'excitation est conçu pour appliquer à la bobine ( 21a, 41a ) du relais, pendant l'opération de fermeture du relais ( 21, 41 ), au lieu de la tension de fermeture, une tension normale mise à disposition par la source ( 43 ) de tension et plus basse que la tension de fermeture, dans lequel on tire parti, pour la détermination d'un instant de commutation où s'effectue la commutation à la tension normale, d'un courant de bobine passant dans la bobine ( 21a, 41a ) du relais ;
- il est prévu dans le trajet de courant de la bobine ( 41a ) du relais un dispositif ( 45 ) de détection du courant, qui est conçu pour la détection d'un courant de bobine passant dans la bobine ( 41a ) du relais et qui est conçu pour envoyer au circuit d'excitation un signal de courant indiquant le courant de bobine et
- le circuit ( 44 ) d'excitation tire parti du signal de courant pour déterminer l'instant de commutation où la commutation s'effectue de la tension de fermeture à la tension normale,
- le circuit ( 44 ) d'excitation est conçu pour tirer parti, pour la détermination de l'instant de commutation, de la valeur du courant de bobine et pour fixer l'instant de commutation à l'instant où la valeur du courant de bobine dépasse une première valeur de seuil du courant.

2. Agencement ( 40 ) de commutation suivant la revendication 1,
**caractérisé en ce que**
- le circuit ( 44 ) d'excitation est conçu pour appliquer à la bobine ( 41a ) du relais, après l'instant de commutation, une impulsion de tension de polarité inversée par rapport à la tension normale et pour, après la fin de cette impulsion de tension, continuer à appliquer la tension normale à la bobine ( 41a ) du relais.

3. Agencement ( 40 ) de commutation suivant la revendication 1 ou 2,
**caractérisé en ce que**
- le circuit ( 44 ) d'excitation est conçu pour, après la fermeture du relais ( 41 ), réduire le courant de bobine passant dans la bobine ( 41 ) du relais à une valeur minimum, qui est appropriée pour maintenir les contacts ( 41c ) de commutation dans la position fermée.

4. Agencement ( 40 ) de commutation suivant la revendication 3,
**caractérisé en ce que**
- le circuit ( 44 ) d'excitation est conçu pour effectuer la réduction du courant de bobine, après qu'un temps d'attente donné à l'avance s'est écoulé après le début de la fermeture du relais ( 41 ).

5. Agencement ( 40 ) de commutation suivant l'une des revendications 1 à 4,
**caractérisé en ce que**
- le circuit ( 44 ) d'excitation est conçu pour appliquer à la bobine ( 41a ) du relais, afin d'ouvrir le relais ( 41 ), une tension antagoniste mise à disposition par la source ( 43 ) de tension, la tension antagoniste ayant, par rapport à la tension normale, une polarité inversée et étant, en valeur absolue, plus grande que la tension nominale du relais ( 41 ).

6. Agencement ( 40 ) de commutation suivant la revendication 5,
**caractérisé en ce que**
- le circuit ( 44 ) d'excitation est conçu pour mettre fin, après l'écoulement d'une durée d'ouverture donnée à l'avance, à l'application de la tension antagoniste, avant que l'opération d'ouverture soit achevée.

7. Procédé d'excitation, à l'aide d'un agencement suivant la revendication 1, d'un relais ( 21, 41 ) électromagnétique, qui a une bobine ( 21a, 41a ) de relais et des contacts ( 21c, 41c ) de commutation, les stades suivants étant effectués dans le Procédé :
- pour fermer le relais ( 21, 41 ), on applique une tension de fermeture à la bobine ( 21a, 41a ) du relais, la tension de fermeture étant plus haute que la tension nominale du relais ( 21, 41 ) ;
- pendant l'opération de fermeture du relais ( 21, 41 ), on applique, à la bobine ( 21a, 41a ) du relais, au lieu de la tension de fermeture, une tension normale plus basse que la tension de fermeture, dans lequel, pour déterminer l'instant de commutation où l'on applique la tension normale à la bobine ( 21a, 41a ) du relais, on tire parti d'un courant de bobine passant dans la bobine ( 21a, 41a ) du relais et dans lequel
- on détecte le courant de bobine passant dans la bobine du relais et on envoie un signal de courant indiquant le courant de bobine et
- on tire parti du signal de courant pour déterminer l'instant de commutation ;
**caractérisé en ce que**
- pour déterminer l'instant de commutation, on tire parti de la valeur du courant de bobine et on fixe l'instant de commutation à l'instant où la valeur du courant de bobine dépasse une première valeur de seuil du courant.

8. Procédé suivant la revendication 7,
**caractérisé en ce que**
- on choisit l'instant de commutation, de manière à ne pas dépasser un courant maximum de bobine.

9. Procédé suivant la revendication 7 ou 8,
**caractérisé en ce que**
- pour ouvrir le relais ( 21, 41 ), on applique une tension antagoniste à la bobine ( 21a, 41a ) du relais, la tension antagoniste étant, par rapport à la tension normale, de polarité opposée et étant plus grande en valeur absolue que la tension nominale du relais ( 21, 41 ).

10. Procédé suivant la revendication 9,
**caractérisé en ce que**
- après l'écoulement d'une durée d'ouverture donnée à l'avance, on met fin à l'application de la tension antagoniste, avant que l'opération d'ouverture soit terminée.
